# EUROPÄISCHE PATENTSCHRIFT

(11) **EP 0 234 307 B1**
(45) Veröffentlichungstag und Bekanntmachung des Hinweises auf die Patenterteilung: **28.12.1988**
(21) Anmeldenummer: 87101084.9
(22) Anmeldetag: 27.01.1987
(51) Int. Cl.: B65B 41/18, B65B 47/02, B65H 20/18, B29C 51/26

(54) **Verfahren und Vorrichtung zum Längenausgleich eines Folienbandes aus einem bei Abkühlung schrumpfenden Werkstoff bei Maschinen zum Herstellen und Vereinzeln von Packungen**
Method and apparatus to compensate for the change in length, in machines for the production and separation of packages, of a foil strip formed from material which shrinks during cooling
Procédé et dispositif de compensation de la longueur d'une bande d'un matériau qui se rétracte par refroidissement dans des machines pour fabriquer et pour détailler des emballages

(30) Priorität: 29.01.1986 DE 3602604
(43) Veröffentlichungstag der Anmeldung: 02.09.1987
(73) Patentinhaber: Josef Uhlmann Maschinenfabrik GmbH & Co. KG, D-88471 Laupheim (DE)
(72) Erfinder: Rittinger, Herbert, D-7958 Laupheim (DE); Janek, Dieter, D-7958 Laupheim (DE); Auer, Peter, D-7958 Laupheim (DE); Scheffold, Rudolf, D-7958 Laupheim (DE)
(74) Vertreter: Fay, Hermann, Dipl.-Phys. Dr.

(56) Entgegenhaltungen:
- CH-A- 447 924
- DE-B- 1 232 059
- FR-A- 2 206 737

## Beschreibung

Die Erfindung betrifft ein Verfahren und eine Vorrichtung zum Längenausgleich eines Folienbandes aus einem bei Abkühlung schrumpfenden Werkstoff, insbesondere aus einem thermoplastischen Kunststoff, bei Maschinen zum Herstellen und Vereinzeln von Packungen, die in dem dazu in Längsrichtung durch eine Formstation, eine weitere Arbeitsstation, insbesondere Siegelstation, und eine Trennstation der Maschine transportierten Folienband durch Tiefziehen geformt und, gegebenenfalls nach dem Füllen und Versiegeln, ausgeschnitten werden, wobei das Folienband vor dem Tiefziehen erwärmt wird und auf seinem Weg zwischen der Formstation und der Trennstation eine Abkühlung und Schrumpfung erfährt und wobei Änderungen der Packungsabmessungen und des Packungsabstands an der weiteren Arbeitsstation ohne Beeinträchtigung des Arbeitsvorgangs bis zu einer konstruktiv bedingten maximalen Toleranzgrösse selbsttätig aufgenommen und/oder ausgeglichen werden.

Bei derartigen Maschinen erfährt das Folienband auf dem Weg von der Formstation zur Trennstation eine Abkühlung und damit eine Längenschrumpfung, die an der weiteren Arbeitsstation, insbesondere Siegelstation, und nachfolgenden Stationen, wie Trennstation, in Transportrichtung zu Packungsabständen und Packungsabmessungen führen, die im wesentlichen jeweils gleichbleibend gross sind und den Transportweg bestimmen, um den das Folienband taktweise jeweils durch die Trennstation bewegt wird. Dieser Transportweg ist über die Maschinentakte gleichbleibend gross. Der Möglichkeit geringer Änderungen von Packungsabmessungen und Packungsabständen infolge sich entsprechend geringfügig ändernden Schrumpfverhaltens des Folienbandes wird durch ein konstruktiv in der weiteren Arbeitsstation vorgesehenes freies Toleranzspiel zwischen der Packungsform und dem Arbeits-, insbesondere Siegelwerkzeug Rechnung getragen. Solche Längenänderungen können daher in der Arbeitsstation ohne weiteres aufgenommen bzw. ausgeglichen werden und den Arbeitsvorgang beim beispielsweise Versiegeln der Packung nicht beeinträchtigen, so lange sie kleiner als die durch das freie Toleranzspiel in der Arbeitsstation vorgegebene maximale Toleranzgrösse bleiben. - Die Abkühlung des Folienbandes zwischen der Formstation und der Trennstation ist bei unterbrechungslosem Transport des Folienbandes geringer als im Fall eines Transportstillstandes, in dem das Bandstück zwischen der Formstation und der Trennstation Gelegenheit hat, sich stärker oder sogar vollständig bis auf Raumtemperatur abzukühlen. Die bei einem Transportstillstand somit in jedem Fall grössere Abkühlung führt zu einer entsprechend stärkeren Längenschrumpfung des Bandstücks, das sich somit stärker verkürzt und dadurch die in Transportrichtung aufeinander folgenden Packungen näher zusammenrücken lässt als im Fall ununterbrochenen Maschinenlaufes. Diese Verkürzung bleibt beim Wiederanlaufen der Maschine erhalten und führt dazu, dass zwischen der vor dem Transportstillstand geformten letzten Packung und der beim Wiederanlauf geformten ersten Packung ein besonders grosser Packungsabstand entsteht. Werden dann bei wieder anlaufender Maschine die im stärker geschrumpften Bandstück befindlichen Packungen versiegelt, treten zwischen den Packungen und dem Siegelwerkzeug zunehmende Versatzfehler auf, die der durch den Transportstillstand entstandenen und nicht wieder behebbaren stärkeren Längenschrumpfung entsprechen und beispielsweise bei einer Weglänge zwischen der Formstation und der Trennstation von etwa zwei Meter sich bis zu mehreren Millimetern aufsummieren können. Dies übersteigt die vorerwähnte Toleranzgrösse bei weitem, so dass der Siegelvorgang durch die Versatzfehler beeinträchtigt werden kann, Siegel- überlastungen auftreten und die Packungen sogar beschädigt werden können, bis die beim Wiederanlauf der Maschine zuerst geformte Packung endlich die Arbeits- bzw. Siegelstation erreicht und damit keine Versatzfehler mehr bestehen.

Um diese Versatzfehler zu verringern, ist es bekannt, das Folienband zwischen der Formstation und der Trennstation in einer Schleife zu führen und die Schleifenlänge zum Zwecke eines Ausgleichs unterschiedlicher Längenschrumpfungen des Folienbandes zu variieren. Jedoch bereitet die genaue Ermittlung und Einstellung der jeweils richtigen Schleifenlängen in der Praxis erhebliche Probleme. Ausserdem ist eine derartige Führung des Folienbandes hinsichtlich der konstruktiven Ausbildung der Maschine umständlich und aufwendig.

Der Erfindung liegt die Aufgabe zugrunde, ein Verfahren und eine Vorrichtung der eingangs genannten Art so auszubilden, dass der Längenausgleich des Folienbandes einfach und genau eingestellt und ausgeführt werden kann und das Folienband dazu zwischen der Formstation und der Trennstation nicht in einer Schleife geführt zu werden braucht.

Diese Aufgabe wird in verfahrensmässiger Hinsicht nach der Erfindung dadurch gelöst, dass mit Beginn des Transportstillstandes ein in Transportrichtung an die Formstation anschliessendes und mindestens bis hinter die weitere Arbeitsstation und höchstens biszurTrennstation reichendes, die Länge L besitzendes Bandstück des warmen Folienbandes an seinem einen Ende in seiner Lage gegen Verschieben fixiert und durch Zug an seinem anderen Ende auf eine grössere Länge L' gedehnt und während der Stillstandszeit T oder auch nur bis zur vollständigen Abkühlung des Bandstücks, sollte diese Abkühiungszeit T'kürzer als die Stillstandszeit T sein, im gedehnten Zustand gehalten wird, wobei die Dehnung so bemessen wird, dass die Längendifferenz L'-L am Ende der Stillstands- bzw. Abkühlungszeit T, T' im wesentlichen nur noch auf rein elastischer Dehnung des im wieder losgelassenen längsspannungsfreien Zustand noch immer die ursprüngliche Länge L besitzenden Bandstückes beruht, und dass das Bandstück so viele auf seiner Länge L hinₜereinan- der liegende Packungen enthält, dass die durch den vorübergehenden Dehnungsvorgang verursachten Änderungen der Packungsabmessungen und vor allem der Packungsabstände jeweils höchstens so gross sind wie die für den Arbeitsvorgang in der weiteren Arbeitsstation maximal zulässige Toleranzgrösse.

Im Ergebnis wird nach der Erfindung das Bandstück zwischen der Formstation und der Trennstation im Fall eines Transportstillstands, während dem es auf eine niedrigere Temperatur als bei durchgängigem Transport abkühlen kann, einem Dehnungsprozess unterworfen, der der andernfalls stärkeren Schrumpfung des Bandstücks entgegenwirkt und am Ende der Stillstandszeit eine bleibende Streckung des Bandstücks ergibt, die zur Folge hat, dass das kühlere oder sogar völlig abgekühlte Bandstück am Ende der Stillstandszeit im wesentlichen dieselbe Länge wie ursprünglich das noch warme Bandstück zu Beginn der Stillstandszeit besitzt. Der erfindungsgemässe Dehnungsvorgang erfasst bevorzugt die näher zur Formstation hin liegenden Bandbereiche, und zwar um so stärker, je wärmer sie noch sind. Dies bedeutet, dass die Bandbereiche um so stärker gedehnt und die ihnen entsprechenden Packungsabstände um so grösser sind, je näher sie zur Formstation hin liegen, da die Bandtemperatur zu Beginn der Stillstandszeit einen längs des Bandstücks von der Formstation zur Trennstation hin abnehmenden Verlauf hat. Jedoch liegen die hierdurch bedingten Änderungen von Packungsabmessung und Packungsabstand innerhalb der maximalen Toleranzgrösse in der mit ihr ausgestatteten Arbeits-, insbesondere Siegelstation, so dass sie den Siegelvorgang in der Siegelstation nicht beeinträchtigen können und lediglich zu Versatzfehlern führen, die unbeachtet bleiben dürfen. Wird also beim Wiederanlaufen der Maschine oder nach vollständiger Abkühlung des Bandstücks, sollte dies früher erfolgen als der Wiederanlauf, das gedehnte Bandstück losgelassen, verkürzt es sich nur um den dann allenfalls noch vorhandenen elastischen Dehnungsanteil und besitzt im wieder längsspannungsfreien Zustand trotz der inzwischen erfolgten Abkühlung im wesentlichen dieselbe Länge wie im noch wärmeren Zustand zu Beginn der Stillstandszeit. Die in Transportrichtung aufeinander folgenden Packungen besitzen bis auf die erwähnten, unter der Toleranzgrenze bleibenden kleinen Änderungen ebenfalls den gleichen Packungsabstand wie beim unterbrechungslosen Maschinenlauf, und im Ergebnis unterscheidet sich das Bandstück trotz seiner stillstandsbedingten stärkeren oder vollständigen Abkühlung bezüglich seiner Längenmasse nicht mehr nennenswert von dem bei durchgängigem Maschinenlauf bestehenden Zustand. Fehler beim Siegeln der Packungen in der Phase des Wiederanlaufs der Maschine werden daher vermieden.

Angaben dazu, um wie viel das Bandstück gedehnt werden muss und ob und in welcher Weise die Dehnung zeitlich zu steuern ist, damit das Bandstück seine Länge trotz Abkühlung unverändert behält, sind generell nicht möglich, denn das Schrumpf-, Streck und Elastizitätsverhalten des Bandstückes hängt von zu vielen Faktoren ab, wie beispielsweise Bandwerkstoff und -struktur, Verformungsgrad im Bereich der geformten Pakkungen, Ausbildung der Packungen, Temperaturverlauf längs des Bandstücks, Abkühlungsgeschwindigkeit usw., wobei allerdings davon ausgegangen werden kann, dass die vollständige Abkühlung des Bandstücks auf Raumtemperatur bei einem Maschinenstillstand in ca. einer Minute stattfindet. Jedoch können diese Angaben in der Praxis empirisch leicht und schnell ermittelt werden, da es lediglich erforderlich ist, an der Maschine unter Betriebsbedingungen für höchstens einige wenige Stillstandszeiten bis zu maximal einer Minute experimentell diejenigen Dehnungen zu erproben, die zu dem gewünschten Ergebnis führen. Der praktischen Umsetzung des erfindungsgemässen Verfahrens von Fall zu Fall stehen daher keine Schwierigkeiten entgegen.

Eine besonders einfache Ausführungsform des erfindungsgemässen Verfahrens besteht darin, dass die Längendifferenz L'-L des gedehnten Bandstücks grösser als die am Bandstück im Falle seines längsspannungsfreien Zustands während der Stillstands- bzw. Abkühlungszeit T, T' durch Schrumpfung auftretende Verkürzung ist und während der Stillstands- bzw. Abkühlungszeit T, T' im wesentlichen konstant gehalten wird. Diese besonders einfache Ausführungsform wird im wesentlichen durch den Effekt ermöglicht, dass das Bandstück auf höherem Temperaturniveau ein grösseres spezifisches elastisches Dehnverhalten als bei niedrigerer Temperatur aufweist. Das bedeutet, dass bei kurzer Stillstandszeit der elastische Dehnungsanteil grösser und der plastische Dehnungsanteil kleiner ist als bei längerer Stillstandszeit, dass sich also mit wachsender Stillstandszeit das Verhältnis zwischen dem elastischen und dem plastischen Dehnungsanteil zugunsten des letzteren zunehmend verschiebt. In der Regel ist diese einfache Verfahrensführung allerdings nur möglich, wenn die Stillstandszeit T von einer immer gleichen, fest vorgegebenen Dauer oder immer länger als die für die vollständige Abkühlung des Bandstücks auf Raumtemperatur benötigte Abkühlungszeit T' ist. In der Praxis wird aber der Fall von Stillstandszeiten unbestimmter, weil nicht jeweils vorhersehbarer Dauer viel häufiger sein. Eine für diesen Fall bevorzugte Ausführungsform der Erfindung besteht darin, dass die Längendifferenz L'-L des gedehnten Bandstücks während des in der Stillstandszeit T stattfindenden Abkühlungsvorgangs in ihrer Grösse zeitlich entsprechend dem temperaturabhängigen Verhalten der die Elastizität, das Schrumpfen und Strecken des Bandstücks bestimmenden Eigenschaften des Bandwerkstoffes so gesteuert wird, dass sie in jedem Augenblick des Abkühlungsvorgangs im wesentlichen nur auf rein elastischer Dehnung des in diesem Augenblick losgelassen gedachten und im dann längsspannungsfreien Zustand noch immer die ursprüngliche Länge L besitzenden Bandstücks beruht. Im Ergebnis kann dann das Bandstück zu jedem beliebigen Zeitpunkt aus dem gedehnten Zustand losgelassen werden, und es wird dabei immer im dann wieder längsspannungsfreien Zustand die ursprüngliche Länge L annehmen. Selbstverständlich braucht dabei allerdings der Dehnungszustand nicht länger als bis zur vollständigen Abkühlung des Bandstücks, also nicht länger als höchstens die Abkühlungszeit T', aufrecht erhalten zu werden, weil danach keine Schrumpfung mehrstattfindet, der entgegenzuwirken wäre.

Im übrigen wird man das Verfahren zweckmässig so ausführen, dass das Bandstück an seinem zwischen der weiteren Arbeitsstation und der Trennstation liegenden Ende die Lagefixierung gegen Verschieben und an seinem dicht an der Formstation liegenden Ende die Zugbewegung zur Längendehnung erfährt. Da das Bandstück zwischen dieser Arbeitsstation und der Trennstation die geringsten Schrumpfungsänderungen bei einem Maschinenstillstand erfährt, ergibt sich auf diese Weise eine besonders exakte Lagefixierung des Folienbandes in bezug auf die Arbeits- bzw. Siegelstation.

Die Erfindung betrifft auch eine Vorrichtung zur Durchführung des vorbeschriebenen Verfahrens an einer Maschine, bei der das Folienband nacheinander eine Heizstation, die Formstation, die die Toleranzgrösse für ihren Arbeitsvorgang ermöglichende weitere Arbeitsstation, insbesondere Siegelstation, eine das Folienband transportierende Vorschubstation und die Trennstation durchläuft, und bei der die Vorschubstation im Vergleich zur Weglänge zwischen der Formstation und der Trennstationdichtvorder letzteren angeordnet ist.

Bei einer solchen Vorrichtung besteht die Erfindung darin, dass für das Folienband eine in seiner Transportrichtung hinter der Heizstation dicht vor, in oder hinter der Formstation angeordnete, in ihrem Angriff am Folienband steuerbare Spannzange vorgesehen ist, dass bei einem Transportstillstand die Spannzange und die Vorschubstation das Folienband schlupffrei fassen und dass die Spannzange oder die Vorschubstation die Zugbewegung zur Längendehnung des Bandstücks ausführen. Eine besonders bevorzugte Ausführungsform ist dadurch gekennzeichnet, dass die Spannzange als eine bei einem Transportstillstand durch einen Hubantrieb mit steuerbarem Weg- und/oder Kraftverlauf einmal während eines Maschinenstillstands hin- und herbewegbare Mitnehmereinrichtung ausgebildet ist, deren Angriff am Folienband so steuerbar ist, dass sie das Folienband nur während der Stillstandszeit oder bis zur vollständigen Abkühlung des Bandstücks erfasst und schlupffrei mitnimmt, und dass in der Vorschubstation das Folienband bei Transportstillstand gegen Längsverschiebungen festgehalten ist. Die Mitnehmereinrichtung bewirkt den Dehnungsvorgang an dem in der Vorschubstation festgehaltenen Bandstück, wobei die Vorschubstation gewährleistet, dass sich das Bandstück in der Trennstation nicht verschieben kann.

In konstruktiver Hinsicht ist eine besonders vorteilhafte Ausführungsform der Vorrichtung dadurch gekennzeichnet, dass die Mitnehmereinrichtung eine das Folienband abstützende Gegenplatte und einen die Gegenplatte quer übergreifenden Rahmen aufweist, der mit der Gegenplatte einen Durchtrittsspalt für das Folienband bildet, dass ferner im Rahmen parallel zur Gegenplatte und in Längsrichtung des Folienbandes verschiebbar ein Schlitten geführt und in Führungsrichtung durch den Hubantrieb hin- und herbewegbar ist, und dass am Schlitten mindestens ein an der Schlittenverstellung teilnehmender und quer durch den Durchtrittsspalt gegen die Gegenplatte mittels eines Spannantriebs anstellbarer Spannschuh vorgesehen ist, der einen dem Folienband zugewandten Reibbelag trägt und im gegen das Folienband angedrückten Zustand dieses in schlupffreiem Reibungsschluss entsprechend der Schlittenbewegung mitnimmt. Zweckmässig ist der Spannantrieb von Kraftzylindern gebildet, deren Kolben gegen Rückstellfedern hydraulisch oder pneumatisch betätigbar sind.

Bezüglich des Hubantriebs bestehen je nach Verfahrensführung verschiedene Ausführungsmöglichkeiten. Soll insbesondere das Bandstück nur ruckartig um eine vorgegebene Hubgrösse gedehnt und dann ohne weitere Änderung in diesem Dehnungszustand festgehalten werden, oder soll das Bandstück auch oder nur allein kraftabhängig gedehnt werden, so empfiehlt sich eine Ausführungsform, die dadurch gekennzeichnet ist, dass für den Hubantrieb zwischen dem Rahmen und dem Schlitten mindestens ein pneumatischer oder hydraulischer Kraftzylinder vorgesehen ist, der mit einstellbarem Hub und/oder steuerbarer Kraft den Schlitten gegen mindestens eine Rückstellfeder in von der Trennstation fortgerichteter Bewegung antreibt. Für eine sich zeitlich ändernde wegabhängige Steuerung des Dehnungsvorganges ist dagegen besser eine Vorrichtung geeignet, bei der erfindungsgemässfürden Hubantrieb am Rahmen ein Motor mit von der Motorwelle angetriebener Kurvenscheibe und am Schlitten eine drehbar gelagerte, an der Kurvenscheibe ablaufende Kurvenrolle angeordnet ist, wobei die Kurvenscheibe in der Zeit bis zur vollständigen Abkühlung des Bandstücks auf Raumtemperatur eine Steuerumdrehung ausführt und den Schlitten gegen die Kraft von Rückstellfedern in von der Trennstation fortgerichteter Bewegung antreibt. Selbstverständlich liegt es auch im Rahmen der Erfindung, den Motor mit der Kurvenscheibe und die Kurvenrolle an Rahmen und Schlitten zu vertauschen. In beiden Fällen kann ebenfalls eine Kraftabhängigkeit in den Steuerungsablauf dadurch sehr einfach eingeführt werden, dass in die Kraftantriebskette zwischen der Kurvenrolle und dem Schlitten ein Federglied eingeschaltet ist. Durch passende Gestalt der Kurvenscheibe und gegebenenfalls Bemessung des Federgliedes kann die Steuerung des Dehnungsvorgangs allen Erfordernissen der Praxis optimal angepasst werden.

Im folgenden wird die Erfindung an einem in der Zeichnung dargestellten Ausführungsbeispiel näher erläutert; es zeigen:
Fig. 1 eine rein schematische Darstellung einer zur Durchführung des erfindungsgemässen Verfahrens geeigneten Verpackungsmaschine,
Fig. 2 eine Draufsicht auf eine bei der Maschine nach Fig. 1 zum Einsatz kommende, zur Dehnung des Folienbandes dienende Mitnehmereinrichtung in einer zur Ebene des Folienbandes senkrechten Draufsicht, teilweise im Schnitt,
Fig. 3 einen Schnitt in Richtung 111 - 111 durch den Gegenstand der Fig. 2,
Fig. 4 einen Schnitt in Richtung IV - IV durch den Gegenstand der Fig. 2,
Fig. 5 eine andere Ausführungsform der Mitnehmereinrichtung in einer der Fig. 2 entsprechenden Darstellungsweise,
Fig. 6 den Gegenstand der Fig. 5 in der Darstellung entsprechend Fig. 3,
Fig. 7 den Gegenstand der Fig. 5 und 6 in der Darstellung gemäss Fig. 4, und
Fig. 8 eine geänderte Ausführungsform des Gegenstands der Fig. 5 bis 7 in einer der Fig. 5 entsprechenden Darstellung.

In Fig. 1 läuft ein mit 1 bezeichnetes Folienband von einer Vorratsrolle 2 ab und zunächst durch eine das Folienband 1 auf Tiefziehtemperatur erwärmende Heizvorrichtung 3. In einer daran anschliessenden Formstation 4 werden im Folienband 1 durch Tiefziehen die Packungen in der jeweils für das zu verpackende Produkt benötigten oder gewünschten Form ausgebildet, wobei in der Zeichnung der Einfachheit wegen die so ausgebildeten Packungsformen im Folienband 1 nicht dargestellt sind. Die Packungen werden anschliessend in einer Füllstation 5 mit den zu verpackenden Produkten, wie Tabletten, Pillen oder anderen Kleinteilen gefüllt und die gefüllten Packungen anschliessend in einer Siegelstation 6 verschlossen, wozu eine bei 7 dargestellte und von einer Vorratsrolle 8 zugeführte Deckfolie auf das Folienband 1 aufgeschweisst wird. Unmittelbar anschliessend an die Siegelstation 6 werden das Folienband 1 un die Deckfolie 7 in einer Kühlstation 9 soweit abgekühlt, dass eine nachteilige thermische Produktbeeinflussung nicht mehr stattfinden kann. Die gefüllten und versiegelten Packungen werden in einer mit 10 bezeichneten Trennstation aus dem Folienband 1 ausgestanzt und auf diese Weise vereinzelt. - Das Folienband 1 wird im Ausführungsbeispiel taktweise durch die beschriebenen Arbeitsstationen, beginnend von der Heizstation 3 bis zur Trennstation 10, transportiert, wozu eine im Ausführungsbeispiel in Transportrichtung des Folienbandes 1 unmittelbar vor der Trennstation 10 vorgesehene Vorschubstation 11 dient. Alle diese beschriebenen Arbeitsstationen 3, 4, 5, 6, 9, 10 und 11 und ihre Einwirkungen auf das Folienband 1 sind im Stand der Technik vielfach bekannt und bedürfen daher hier keiner weiteren Beschreibung.

Durch die Kühlstation 9 erfährt das Folienband 1 zwischen der Siegelstation 6 und der Trennstation 10 eine Abkühlung. Abgesehen von dieser Kühlung des Folienbandes 1 in der Kühlstation 9 verliert das Folienband 1 auf seinem Weg zwischen der Formstation 4 und der Trennstation 10 auch durch Abstrahlung und Wärmeleitung an die Umgebung Wärme und erfährt dadurch eine zusätzliche Abkühlung, was alles insgesamt zu einer Längenschrumpfung des Folienbandes 1 auf diesem Wege zwischen der Formstation 4 und der Trennstation 10 führt. Die Vorschubstation 11 ist so ausgebildet, dass die Taktschritte, mit welchen das gefüllte und versiegelte Folienband 1 durch die Trennstation 10 transportiert wird, keine Versatzfehler der Packungen gegenüber dem Siegelwerkzeug in der Siegelstation und gegenüber den Stanzungen in der Trennstation ergeben. Tritt aber ein Stillstand der Maschine ein, so dass sich das Folienband 1 überall zwischen der Formstation 4 und der Trennstation 10, insbesondere also auch das die Länge L besitzende Bandstück 12, stärker als bei durchgängigem Maschinenlauf, bei ausreichend langer Stillstandszeit T von ca. 1 Minute sogar bis auf Raumtemperatur, abkühlen kann, würde die dadurch stattfindende Längenschrumpfung des Bandstücks 12 grösser als bei ununterbrochen stattfindendem Vorschub, so dass sich mit der stärkeren Schrumpfung auch der Abstand zwischen den in Längsrichtung des Folienbandes aufeinander folgenden, noch vor dem Maschinenstillstand geformten Packungen verringern würde. Läuft dann die Maschine wieder an, wird die stärkere Schrumpfung des Bandstücks 12 nicht wieder behoben, was zur Folge hätte, dass das Bandstück 12 mit kürzeren Abständen zwischen den aufeinander folgenden Packungen die Siegelstation 6 durchläuft, so dass in der Grösse von Pakkung zu Packung zunehmende Versatzfehler gegenüber dem Siegelwerkzeug auftreten würden, bis schliesslich die nach dem Wiederanlaufen in der Formstation 4 erstgebildete Packung in die Siegelstation 6 eintritt und von dann an wieder die dem fortlaufenden Maschinenbetrieb entsprechenden Verhältnisse bestehen.

Die durch derartige Maschinenstillstände in der Siegelstation verursachten Versatzfehler zwischen Siegelwerkzeug und Packungen werden dadurch behoben, dass mit Beginn des Transportstillstands das noch warme Bandstück 12 jedenfalls in seiner schon geformten Länge L zwischen der Formstation 4 und der Trennstation 10 auf eine grössere Länge L' gedehnt und im gedehnten Zustand gehalten wird, bis die Maschine wieder anläuft oder sich das Bandstück 12 vollständig auf Raumtemperatur abgekühlt hat, was etwa 1 Minute in Anspruch nimmt. Die Dehnung wird dabei so bemessen, dass die Längendifferenz L'_-L am Ende der Stillstandszeit T bzw. nach vollständiger Abkühlung des Bandstücks (Abkühlungszeit T') nur noch auf elastischer Dehnung beruht. Wird also nach der Zeit T oder T' das Bandstück 12 losgelassen, so dass es längsspannungsfrei wird, behält es einen durch den Dehnungsvorgang vermittelten irreversiblen Streckungsanteil, der gerade so gross ist, dass das Bandstück 12 auch im kühleren oder vollständig abgekühlten Zustand die ursprüngliche Länge Lwie im warmen Zustand besitzt. Während des Dehnungsvorgangs wird das Bandstück 12 in der Vorschubstation 11 gegen Längsverschiebungen in bezug auf die Trennstation 10 festgehalten. Zur Dehnung des Bandstücks 12 ist an seinem anderen Ende in Transportrichtung dicht hinter der Formstation 4 eine Spannzange in Form einer Mitnehmereinrichtung 13 vorgesehen, die durch einen Hubantrieb mit in der Grösse einstellbarem oder zeitlich steuerbarem Bewegungshub parallel zur Transportrichtung des Folienbandes 1 einmal während eines Maschinenstillstands hin-und herbewegbar ist und die in ihrem Angriff am Folienband 1 so gesteuert wird, dass sie das Folienband 1 nur während der Stillstands- oder Abkühlungszeit T bzw. T' erfasst und schlupffrei mitnimmt, während die Vorschubstation 11 das Bandstück 12 am anderen Ende gegen Längsverschiebungen festhält.

Im einzelnen umfasst die Mitnehmereinrichtung 13 eine das Folienband 1 abstützende Gegenplatte 15 und einen die Gegenplatte quer übergreifenden Rahmen 16, der durch eine Abdeckung 17 nach oben geschlossen ist und beidseits den Rand der Gegenplatte 15 umfassende Klemmstücke 18 trägt, die mit Passstiften 19 am Rahmen 16 gehalten und mittels Klemmschrauben 20 gegen den Rand der Gegenplatte 15 verspannbar sind, wobei sie mit in die Spannstücke 18 eingelassenen Stiften 21 in entsprechende Sacklöcher 22 der Gegenplatte 15 eingreifen, so dass durch Betätigen der dazu mit Handhebeln 23 versehenen Klemmschrauben 20 der Rahmen 16 einfach und schnell an der Gegenplatte 15 befestigt bzw. von ihr gelöst werden kann. Der Rahmen 16 bildet mit der Gegenplatte 15 einen Durchtrittsspalt 24 für das Folienband 1. Im Rahmen 16 ist parallel zur Gegenplatte 15 und in Längsrichtung des Folienbandes 1 verschiebbar ein Schlitten 25 geführt, der mit Kugelhülsen 26 auf im Rahmen 16 festen Führungsbolzen 27 läuft. Die Verstellung des Rahmens 16 in Führungsrichtung erfolgt durch den steuerbaren Hubantrieb, der im Ausführungsbeispiel nach den Fig. 2 bis 4 von zwei hydraulisch oder pneumatisch betätigbaren Kraftzylindern 28 gebildet ist, welchen das Druckmedium über nicht dargestellte Leitungen durch Anschlüsse 29 zugeführt wird. Die Kolben 30 dieser Kraftzylinder 28 arbeiten gegen Rückstellfedern, die innerhalb der Kraftzylinder 28 eingebaut und daher in der Zeichnung nicht erkennbar sind. Die Zylindergehäuse dieser Kraftzylinder 28 sind durch Schrauben 31 mit einer Konsole 32 verbunden, die durch Schrauben 33 am Schlitten 25 gehalten ist. Die Kolben 30 der Kraftzylinder 28 sind über Schrauben 34 mit dem Rahmen 16 verbunden. Der Hub der Kolben 30 und damit des Schlittens 25 ist in seiner Grösse einstellbar, nämlich mit Hilfe von Einstellschrauben 35, die im Rahmen 16 geführt sind und einen Anschlag für den Schlitten 25 bilden, wobei der Schlitten 25 unter der Kraft der nicht dargestellten Rückstellfedern den Einstellschrauben 35 anliegt, so dass die druckmittelbetätigte Verschiebung des Schlittens 25 in Richtung des Pfeiles 14 erfolgt, was der Bewegung des Schlittens 25 in Richtung auf die Formstation 4 hin entspricht.

Am Schlitten25 sind zwei an der beschriebenen Schlittenverstellung teilnehmende und quer durch den Durchtrittsspalt 24 gegen die Gegenplatte 15 mittels zweier Spannantriebe anstellbare Spannschuhe 36 vorgesehen. Diese Spannantriebe sind ebenfalls als Kraftzylinder 37 ausgebildet, deren Zylindergehäuse mit Schrauben 38 auf der dem Folienband 1 zugewandten Schlittenseite befestigt sind, wobei die Zuführung des Druckmediums über die in Fig. 4 erkennbaren Anschlüsse 39 mit ebenfalls nicht dargestellten Zuführungsschläuchen erfolgt. Die aus den Zylindergehäusen austretenden Kolbenanschlüsse dieser Kraftzylinder 37 sind mit 40 bezeichnet. An ihnen sind die Spannschuhe 36 mittels Schrauben 41 befestigt. Die Spannschuhe 36 liegen in Breitenrichtung des Folienbandes 1 nebeneinander. Sie tragen jeweils einen dem Folienband 1 zugewandten Reibbelag 42, dessen Reibungskoeffizient in bezug auf das Folienband 1 im Vergleich zu dem entsprechenden Reibungskoeffizienten zwischen dem Folienband 1 und der Gegenplatte 15 ausreichend grösser ist, so dass die Spannschuhe 36 im mit dem Reibbelag 42 gegen das Folienband 1 angedrückten Zustand dieses in schlupffreiem Reibungsschluss entsprechend der Schlittenbewegung mitnehmen. Auch die die Spannschuhe 36 tragenden Kolben 40 werden gegen die Wirkung von in der Zeichnung ebenfalls nicht erkennbaren, weil innerhalb der Kraftzylinder 37 angeordneten Rückstellfedern von der Führungsplatte 15 bzw. dem auf ihr liegenden Folienband 1 abgehoben, so dass die Andrückbewegung der Spannschuhe 36 gegen das . Folienband 1 durch das über die Anschlüsse 39 den Kraftzylindern 37 zugeführte Druckmedium erfolgt.

Die Funktionsweise dieser aus den Fig. 2 bis 4 ersichtlichen Mitnehmereinrichtung 13 ist derart, dass unmittelbar nach einem Stillstand des Folienbandtransportes die Spannschuhe 36 gegen das Folienband 1 angedrückt werden, während der Schlitten noch in seiner aus den Fig. 2 bis 4 ersichtlichen Ausgangsstellung steht. Der dadurch hergestellte schlupffreie Reibungsschluss zwischen den Spannschuhen 36 und dem Folienband 1 hat zur Folge, dass das Folienband 1 vom Schlitten 25 genau um dessen jeweiligen Verstellweg mitgenommen wird. Dieser Verstellweg ist bezüglich seiner Grösse durch die Stellschrauben 35 so voreingestellt, dass er eine Dehnung des Bandstücks 12 ergibt, die zu einer Kompensation der andernfalls bei Maschinenstillstand stattfindenden zusätzlichen Längenverkürzung des Bandstücks 12 führt. Nach der vollständigen Abkühlung des Bandstücks 12 oder bei früher stattfindendem Wiederanlauf der Maschine werden die Spannschuhe 36 vom Folienband 1 wieder abgehoben und der Schlitten 25 wird wieder in seine Ausgangsstellung zurückbewegt, wodurch das Bandstück 12 in den längsspannungsfreien Zustand zurückgeht und nach wie vor die ursprüngliche Länge L wie im warmen Zustand zu Beginn des Stillstands besitzt. Über die Grösse der Stellkraft der Kraftzylinder 28 besteht auch die Möglichkeit, die Zugkraft zeitlich zu steuern, mit der das Bandstück 12 gedehnt wird.

Das Ausführungsbeispiel nach den Fig. 5 bis 7 unterscheidet sich von dem nach den Fig. 2 bis 4 im wesentlichen darin, dass für den Hubantrieb anstelle der Kraftzylinder 28 am Rahmen 16 ein Motor 43 mit von der Motorwelle 44 angetriebener Kurvenscheibe 45 und am Schlitten 25 eine drehbar gelagerte Kurvenrolle 46 angeordnet ist, die an der Kurvenscheibe 45 abrollt, während diese vom Motor 43 zu einer einzigen Steuerumdrehung je Maschinenstillstand angetrieben wird. Entsprechend ihrer jeweiligen Kurvenform bewegt die Kurvenscheibe 45 über die Kurvenrolle 46 den Schlitten 25 gegen die Kraft von Rückstellfedern 47 in Richtung von der Trennstation 10 fort und zurück nach einer bestimmten Weg-Zeit-Funktion, die den zum Schrumpfausgleich des Bandstücks erforderlichen Dehnungsvorgang ergibt und durch die Kurvenform der Kurvenscheibe 45 allen Erfordernissen des praktischen Falls optimal angepasst werden kann. Zur Ermittlung dieser Kurvenform ist es in der Praxis lediglich erforderlich, an der Maschine unter Betriebsbedingungen für einige wenige Werte der Stillstandszeit das Schrumpfverhalten und das zu seiner Kompensation benötigte Dehnungsmass experimentell zu erproben und dann zwischen diesen wenigen ausgewählten Zuständen den Kurvenverlauf an der Kurvenscheibe zu interpolieren, was alles leicht und ohne grossen Zeitaufwand durchgeführt werden kann.

Das Ausführungsbeispiel nach Fig. 8 unterscheidet sich von dem nach den Fig. 5 bis 7 im wesentlichen nur darin, dass die Kurvenrolle 46 an einem Stössel 48 gelagert ist, der gegen ein Federglied 49 bei 50 längsverschiebbar am Schlitten 25 geführt ist. Über dieses Federglied 49 kann zusätzlich die Stellkraft auf den Schlitten 25 und damit die Zugkraft beeinflusst werden, mit der am Bandstück 12 der Dehnungsvorgang durchgeführt wird.

## Patentansprüche

1. Verfahren zum Längenausgleich eines Folienbandes (1) aus einem bei Abkühlung schrumpfenden Werkstoff, insbesondere aus einem thermoplastischen Kunststoff, bei Maschinen zum Herstellen und Vereinzeln von Packungen, die in dem dazu in Längsrichtung durch eine Formstation (4), eine weitere Arbeitsstation (6), insbesondere Siegelstation, und eine Trennstation (10) der Maschine transportierten Folienband durch Tiefziehen geformt und, gegebenenfalls nach dem Füllen und Versiegeln, ausgeschnitten werden, wobei das Folienband (1) vor dem Tiefziehen erwärmt wird und auf seinem Weg zwischen der Formstation (4) und der Trennstation (10) eine Abkühlung und Schrumpfung erfährt und wobei Änderungen der Packungsabmessungen und des Packungsabstands an der weiteren Arbeitsstation (6) ohne Beeinträchtigung des Arbeitsvorgangs bis zu einer konstruktiv bedingten maximalen Toleranzgrösse selbsttätig aufgenommen und/oder ausgeglichen werden, dadurch gekennzeichnet, dass mit Beginn des Transportstillstandes ein in Transportrichtung an die Formstation (4) anschliessendes und mindestens bis hinter die weitere Arbeitsstation (6) und höchstens bis zur Trennstation (10) reichendes, die Länge L besitzendes Bandstück (12) des warmen Folienbandes (1) an seinem einen Ende in seiner Lage gegen Verschieben fixiert und durch Zug an seinem anderen Ende auf eine grössere Länge L' gedehnt und während der Stillstandszeit T oder auch nur bis zur vollständigen Abkühlung des Bandstücks (12), sollte diese Abkühlungszeit T' kürzer als die Stillstandszeit T sein, im gedehnten Zustand gehalten wird, wobei die Dehnung so bemessen wird, dass die Längendifferenz L'-L am Ende der Stillstands- bzw. Abkühlungszeit T, T' im wesentlichen nur noch auf rein elastischer Dehnung des im wieder losgelassenen längsspannungsfreien Zustand noch immer die ursprüngliche Länge L besitzenden Bandstückes (12) beruht, und dass das Bandstück (12) so viele auf seine Länge L hintereinander liegende Packungen enthält, dass die durch den vorübergehenden Dehnungsvorgang verursachten Änderungen der Packungsabmessungen und vor allem der Pakkungsabstände jeweils höchstens so gross sind wie die für den Arbeitsvorgang in der weiteren Arbeitsstation (6) maximal zulässigeToleranzgrösse.

2. Verfahren nach Anspruch 1, dadurch gekennzeichnet, dass die Längendifferenz L'-L des gedehnten Bandstücks (12) grösser als die am Bandstück (12) im Falle seines längsspannungsfreien Zustands während der Stillstands- bzw. Abkühtungszeit T, T'durch Schrumpfung auftretende Verkürzung ist und während der Stillstands- bzw. Abkühlungszeit T, T' im wesentlichen konstant gehalten wird.

3. Verfahren nach Anspruch 1, dadurch gekennzeichnet, dass die Längendifferenz L'-L des gedehnten Bandstücks (12) während des in der Stillstandszeit T stattfindenden Abkühlungsvorgangs in ihrer Grösse zeitlich entsprechend dem temperaturabhängigen Verhalten der die Elastizität, das Schrumpfen und Strecken des Bandstücks (12) bestimmenden Eigenschaften des Bandwerkstoffes so gesteuert wird, dass sie in jedem Augenblick des Abkühlungsvorgangs im wesentlichen nur auf rein elastischer Dehnung des in diesem Augenblick losgelassen gedachten und im dann längsspannungsfreien Zustand noch immer die ursprüngliche Länge L besitzenden Bandstücks (12) beruht.

4. Verfahren nach einem der Ansprüche 1 bis 3, dadurch gekennzeichnet, dass das Bandstück (12) an seinem zwischen der weiteren Arbeitsstation (6) und der Trennstation (10) liegenden Ende die Lagefixierung gegen Verschieben und an seinem dicht an der Formstation (4) liegenden Ende die Zugbewegung zur Längendehnung erfährt.

5. Vorrichtung zur Durchführung des Verfahrens nach einem der Ansprüche 1 bis 4, an einer Maschine, bei der das Folienband (1) nacheinander eine Heizstation (3), die Formstation (4), die die Toleranzgrösse für ihren Arbeitsvorgang ermöglichende weitere Arbeitsstation (6), insbesondere Siegelstation, eine das Folienband (1) transportierende Vorschubstation (11) und die Trennstation (10) durchläuft und bei der die Vorschubstation (11) im Vergleich zur Weglänge zwischen der Formstation (4) und der Trennstation (10) dicht vor der letzteren angeordnet ist, dadurch gekennzeichnet, dass für das Folienband (1) eine in seiner Transportrichtung hinter der Heizstation (3) dicht vor, in oder hinter der Formstation (4) angeordnete, in ihrem Angriff am Folienband (1) steuerbare Spannzange (13) vorgesehen ist, dass bei einem Transportstillstand die Spannzange (13) und die Vorschubstation (11) das Folienband (1) fassen und dass die Spannzange (13) oder die Vorschubstation (11) die Zugbewegung zur Längendehnung des Bandstücks (12) ausführen.

6. Vorrichtung nach Anspruch 5, dadurch gekennzeichnet, dass die Spannzange (13) als eine bei einem Transportstillstand durch einen Hubantrieb mit steuerbarem Weg- und/oder Kraftverlauf einmal während eines Maschinenstillstands hin-und herbewegbare Mitnehmereinrichtung ausgebildet ist, deren Angriff am Folienband (1) so steuerbar ist, dass sie das Folienband (1) nur während der Stillstandszeit oder bis zur vollständigen Abkühlung des Bandstücks (12) erfasst und schlupffrei mitnimmt, und dass in der Vorschubstation (11) das Folienband (1) bei Transportstillstand gegen Längsverschiebungen festgehalten ist.

7. Vorrichtung nach Anspruch 6, dadurch gekennzeichnet, dass die Mitnehmereinrichtung (13) eine das Folienband (1) abstützende Gegenplatte (15) und einen die Gegenplatte (15) quer übergreifenden Rahmen aufweist, der mit der Gegenplatte (15) einen Durchtrittsspalt (24) für das Folienband (1) bildet, dass im Rahmen (16) parallel zur Gegenplatte (15) und in Längsrichtung des Folienbandes (1) verschiebbar ein Schlitten (25) geführt und in Führungsrichtung durch den Hubantrieb hin- und herbewegbar ist, und dass am Schlitten (25) mindestens ein an der Schlittenverstellung teilnehmender und quer durch den Durchtrittsspalt (24) gegen die Gegenplatte (15) mittels eines Spannantriebs (37) anstellbarer Spannschuh (40) vorgesehen ist, der einen dem Folienband (1) zugewandten Reibbelag (42) trägt und im gegen das Folienband (1) angedrückten Zustand dieses in schlupffreiem Reibungsschluss entsprechend der Schlittenbewegung mitnimmt.

8. Vorrichtung nach Anspruch 7, dadurch gekennzeichnet, dass der Spannantrieb (37) von Kraftzylindern gebildet ist, deren Kolben gegen Rückstellfedern hydraulisch oder pneumatisch betätigbar sind.

9. Vorrichtung nach Anspruch 7 oder 8, dadurch gekennzeichnet, dass für den Hubantrieb zwischen dem Rahmen (16) und dem Schlitten (25) mindestens ein pneumatischer oder hydraulischer Kraftzylinder (28) vorgesehen ist, der mit einstellbarem Hub und/oder steuerbarer Kraft den Schlitten (25) gegen mindestens eine Rückstellfeder in von der Trennstation (10) fortgerichteter Bewegung antreibt.

10. Vorrichtung nach Anspruch 7 oder 8, dadurch gekennzeichnet, dass für den Hubantrieb am Rahmen (16) ein Motor (43) mit von der Motorwelle (44) angetriebener Kurvenscheibe (45) und am Schlitten (25) eine drehbar gelagerte, an der Kurvenscheibe (45) ablaufende Kurvenrolle (46) angeordnet ist, wobei die Kurvenscheibe (45) in der Zeit bis zur vollständigen Abkühlung des Bandstücks auf Raumtemperatur (Abkühlungszeit T') eine Steuerumdrehung ausführt und den Schlitten (25) gegen die Kraft von Rückstellfedern (47) in von der Trennstation (10) fortgerichteter Bewegung antreibt.

11. Vorrichtung nach Anspruch 10, dadurch gekennzeichnet, dass in die Kraftantriebskette zwischen der Kurvenrolle (46) und dem Schlitten (25) ein Federglied (49) eingeschaltet ist.

## Revendications

1. Procédé de compensation de la longueur d'une bande en forme de feuille (1) réalisée en un matériau pouvant se contracter lors d'un refroidissement, notamment une matière thermoplastique, dans des machines servant à fabriquer et à séparer individuellement des emballages, qui sont formés par emboutissage dans la bande en forme de feu ille entraînée à cet effet dans la direction longitudinale à travers un poste de formage (4), un autre poste de travail (6), notamment un poste de thermosou- dage, et un poste de séparation (10) de la machine et sont découpés éventuellement après remplissage etthermosoudage, et selon lequel la bande en forme de feuille (1) est chauffée avant l'emboutissage et subit un refroidissement et une contraction sur son trajet de déplacement entre le poste de formage (4) et le poste de séparation (10), et selon lequel des modifications des dimensions des emballages et de l'intervalle entre les emballages au niveau de l'autre poste de travail (6) sont absorbées ou compensées de façon automatique, sans perturbation de l'opération de travail, jusqu'à une valeur de tolérance maximale conditionnée par l'agencement, caractérisé en ce qu'au début de l'arrêt de l'entraînement, un morceau (12) de la bande en forme de feuille chaude (1), qui possède la longueur L, s'étend en aval du poste de formage (4) dans la direction d'entraînement, et ce au moins jusqu'en arrière de l'autre poste de travail (6) et au maximum jusqu'au poste de séparation (10), est bloqué en position contre tout déplacement au niveau de l'une de ses extrémités et est allongé par traction au niveau de son autre extrémité jusque sur une longueur supérieure L', et est maintenu à l'état allongé pendant le temps d'arrêt T ou même seulement jusqu'au refroidissement complet du morceau de bande (12), dans la mesure où cette durée de refroidissement T' serait inférieure au temps d'arrêt T, l'allongement étant dimensionné de manière que la différence de longueur L'- L à la fin du temps d'arrêt ou de la durée de refroidissement T,T' soit basée essentiellement encore uniquement sur un allongement purement élastique du morceau de bande (12) possédant encore toujours la longueur initiale L dans son état à nouveau détendu sans l'application d'une tension longitudinale, et que le morceau de bande (12) contient un nombre d'emballages situés les uns à la suite des autres sur sa longueur L, tel que les variations, provoquées par l'opération transitoire d'allongement, des dimensions des emballages et surtout des intervalles entre les emballages possèdent au maximum une valeur égale à la valeur de tolérance maximale admissible pour l'opération de travail dans l'autre poste de travail (6).

2. Procédé selon la revendication 1, caractérisé en ce que la différence de longueur L'-L du morceau de bande allongé (12) est supérieure au raccourcissement apparaissant par contraction dans le morceau de bande (12) dans le cas de son état exempt de toute contrainte longitudinale pendant le temps d'arrêt ou la durée de refroidissement T, T' et est maintenue sensiblement constante pendant le temps d'arrêt ou la durée de refroidissement T, T'.

3. Procédé selon la revendication 1, caractérisé en ce que la valeur de la différence de longueur L'- L du morceau de bande allongé (12) pendant le processus de refroidissement intervenant pendant le temps d'arrêt T est réglée dans le temps en fonction du comportement, qui dépend de la température, des propriétés du matériau de la bande, qui déterminent l'élasticité, la contraction et l'étirage du morceau de bande (12), de telle sorte qu'à chaque instant lors du processus de refroidissement, ladite valeur est basée essentiellement uniquement sur un allongement purement élastique du morceau de bande (12) imaginé comme étant détendu à cet instant et possédant encore toujours la longueur initiale L dans son état alors exempt de toute contrainte longitudinale.

4. Procédé selon l'une des revendications 1 à 3, caractérisé en ce que le morceau de bande (12) est soumis à un blocage en position contre tout déplacement au niveau de son extrémité située entre l'autre poste de traitement (6) et le poste de séparation (10) et est soumis au déplacement de traction pour son allongement, au niveau de son extrémité située à proximité immédiate du poste de formage (4).

5. Dispositif pour la mise en oeuvre du procédé selon l'une des revendications 1 à 4, dans une machine dans laquelle la bande en forme defeuille (1 ) traverse successivement un poste de chauffage (3), le poste de formage (4), l'autre poste de travail (6) permettant d'obtenir la valeur de tolérance pour l'opération de travail appliquée à la bande, notamment un poste de thermoformage, un poste d'avance (11 ) entraînant la bande en forme de feuille (1 ) et le poste de séparation (10), et dans laquelle le poste d'avance (11) est disposé dans l'intervalle entre le poste de formage (4) et le poste de séparation (10), immédiatement en amont de ce dernier, caractérisé en ce que pour la bande en forme de feuille (1) il est prévu une pince de serrage (13) qui est disposée dans la direction de son entraînement en aval du poste de chauffage (3), directement en amont, dans ou en aval du poste de formage (4), et dont l'application sur la bande en forme de feuille (1 ) peut être commandée, et que dans le cas d'un arrêt de l'entraînement, la pince de serrage (13) et le poste d'avance (11 ) saisissent la bande en forme de feuille (1 ) et que la pince de serrage (13) ou le poste d'avance (11) exécutent le déplacement de traction servant à allonger le morceau de bande (12).

6. Dispositif selon la revendication 5, caractérisé en ce que la pince de serrage (13) est réalisée sous la forme d'un dispositif d'entraînement, qui est déplaçable en va-et-vient, lors d'un arrêt de l'entraînement, au moyen d'un dispositif d'entraînement de levage, dans lequel le déplacement et/ ou la force peuvent être commandés, et dont l'application sur la bande en forme de feuille (1 ) peut être commandée de telle sorte que ce dispositif saisit la bande en forme de feuille (1 ) uniquement pendant le temps d'arrêt ou bien jusqu'au refroidissement complet du morceau de bande (12) et l'entraîne sans glissement, et que dans le poste d'avance (11), la bande en forme de feuille (1 ) est maintenue fermement contre tout déplacement longitudinal, lors de l'arrêt d'entraînement.

7. Dispositif selon la revendication 6, caractérisé en ce que le dispositif d'entraînement (13) possède un plateau antagoniste (15) soutenant la bande en forme de feuille (1), et un cadre s'engageant transversalement au-dessus du plateau antagoniste (15) et formant, avec ce dernier, une fente de passage (24) pour la bande en forme de feuille (1), qu'un chariot (25) est guidé de manière à être déplaçable dans le cadre (16) parallèlement au plateau antagoniste (15) et dans la direction longitudinale de la bande en forme de feuille (1) et peut être déplacé en va-et-vient dans la direction de guidage par le dispositif d'entraînement de levage, et que sur le chariot (25) il est prévu au moins un patin de serrage (40) qui participe au déplacement du chariot et peut être appliqué, transversalement à travers la fente de passage (24), contre le plateau antagoniste (15) au moyen d'un dispositif d'entraînement de serrage (37), porte une garniture de friction (42) tournée vers la bande en forme de feuille (1 ) et, lorsqu'il est dans son état repoussé contre la bande en forme de feuille (1 ), entraîne cette dernière selon une liaison de friction sans glissement, conformément au déplacement du chariot.

8. Dispositif selon la revendication 7, caractérisé en ce que le dispositif d'entraînement de serrage (37) est formé par des vérins, dont les pistons peuvent être actionnés par voie hydraulique ou pneumatique à l'encontre de ressorts de rappel.

9. Dispositif selon la revendication 7 ou 8, caractérisé en ce qu'il est prévu, comme dispositif d'entraînement de levage entre le cadre (16) et le chariot (25), au moins un vérin pneumatique ou hydraulique (28), qui entraîne le chariot (25) avec une course réglable et/ou avec une force pouvant être commandée selon un déplacement l'écartant du poste de séparation (10).

10. Dispositif selon la revendication 7 ou 8, caractérisé en ce que, comme dispositif d'entraînement de levage, il est prévu sur le cadre (16) un moteur (43) comportant un disque à came (45) entraîné par l'arbre (44) du moteur et, sur le chariot (25), un galet de came (46) monté rotatif et circulant sur le disque à came (45), le disque à came (45) exécutant une rotation de commande pendant l'intervalle de temps s'étendant jusqu'au refroidissement complet du morceau de bande à la température ambiante (durée de refroidissement T') et entraîne le chariot (25) selon un déplacement l'écartant du poste de séparation (10), à l'encontre de la force de ressorts de rappel (47).

11. Dispositif selon la revendication 10, caractérisé en ce qu'un aimant formant ressort (49) est inséré dans la chaîne d'entraînement mécanique entre le galet de came (46) et le chariot (25).

## Claims

1. A process for compensation of the length of a foil strip (1) of a material which shrinks upon cooling, in particular a thermoplastic material, in machines for producing and separating packs which are formed by deep drawing in the foil strip which for that purpose is transported in the longitudinal direction through a shaping station (4), a further working station (6), in particular a sealing station (4), and a separating station (10) of the machine, and which are cut out, possibly after the filling and sealing operations, wherein the foil strip (1) is heated prior to the deep drawing operation and experiences cooling and shrinking in its movement between the shaping station (4) and the separating station (10), and wherein variations in the pack dimensions and the pack spacing are automatically absorbed and/or compensated at the further working station (6) without adversely affecting the working operation up to a maximum tolerance value which is governed by construction, characterised in that with the beginning of the stoppage in transportation movement, a strip portion (12) of the hot foil strip (1), which strip portion is of a length L and adjoins the shaping station (4) in the direction of transportation and extends at feast to downstream of the further working station (6} and at most as far as the separating station (10), is fixed in position to prevent displacement thereof at its one end and at its other end is stretched to a greater length L' by a pulling effect and is held in the stretched condition during the stoppage time T or only until complete cooling of the strip portion (T2) has occurred, if said cooling time T' should be shorter than the stoppage time T, wherein the stretch is such that the difference in length L.'-L atthe end of the stoppage or cooling time T, T' respectively is based essentially only on purely elastic stretching of the strip portion (12) which is still of the original length Lwhen in the condition of having been released again and being free of longitudinal tension, and that the strip portion (12) includes so many packs which are disposed in succession over the length Lthereof that the alterations, which are caused by the temporary stretching operation, in the pack dimensions and in particular the pack spacings, are in each case at most as great as the maximum admissibletolerance value for the working operation in the further working station (6).

2. A process according to claim 1 characterised in that the difference in length L'-L of the stretched strip portion (12) is greater than the reduction in length which occurs due to shrinkage at the strip portion (10) in the case of its condition in which it is free of longitudinal tension, during the stoppage or cooling time T, T' respectively, and is kept substantially constant during the stoppage or cooling time T, T'.

3. A process according to claim 1 characterised in that the difference in length L'- L of the stretched strip portion (12) is controlled in magnitude during the cooling operation which occurs in the stoppage time T, in respect of time, in accordance with the temperature-dependent variation of the properties of the strip material which determine elasticity, shrinkage and stretching of the strip portion (12), in such a way that at each moment in the cooling operation, the difference in length is based essentially only on purely elastic stretching of the strip portion (12) which is still of the original length L when notionally let loose at that moment and then in a condition in which it is free of longitudinal tension.

4. A process according to one of claims 1 to 3 characterised in that the strip portion (12) is fixed in position to prevent displacement thereof, at its end which is disposed between the further working station (6) and the separating station (10) and is subjected to the pulling movement to increase the length thereof, at its end which is disposed closely adjoining the shaping station (4).

5. Apparatus for carrying out the process according to one of claims 1 to 4, on a machine in which the foil strip (1) successively passes through a heating station (3) , the shaping station (4), the further working station (6), in particular a sealing station, which permits the tolerance value for a working operation, a feed station (11) for transporting the foil strip (1) and the separating station (10), and in which the feed station (11), in comparison with the length of travel between the shaping station (4) and the separting station (10), is arranged closely upstream of the latter, characterised in that provided for the foil strip (1) is a clamping device (13) which is controftable in respect of its engagement on the foil strip (1) and which is arranged in thedirection of transportation of the foil strip downstream of the heating station (3), closely upstream of, in or downstream of the shaping station (4), that, upon a stoppage in transportation movement of the foil strip the clamping device (13) and the feed station (11) grip the foil strip (1), and that the clamping device (13) or the feed station (11) perform the pulling movement for stretching the length of the strip portion (12).

6. Apparatus according to claim 5 characterised in thatthe clamping device (13) is in theform of an entrainment device which can be reciprocated once during a machine stoppage, in the event of a stoppage in transportation movement, by a stroke drive means with a controllable travel and/orforce characteristic, the engagement of the entrainment device on the foil strip (1) being controllable in such a way that it grips the foil strip (1) and entrains it in a slip-free manner only during the stoppage time or until complete cooling of the strip portion (12) has occured, and that the foil strip (1 ) is held fast to prevent longitudinal displacements thereof in the feed station (11) upon a stoppage in the transportation movement.

7. Apparatus according to claim 6 characterised in that the entrainment device (13) has a counter-plate (15) which supports the foil strip (1) and a frame which engages transversely over the counter-plate (15) and which with the counter-plate (15) forms an opening (24) for the foil strip (1) to pass therethrough, that a carriage (25) is guided slidably in the frame (16) parallel to the counter-plate (15) and in the longitudinal direction of the foil strip (1) and can be reciprocated in the guide direction by the stroke drive means, and that provided on the carriage (25) is at least one clamping shoe (40) which participates in the displacement of the carriage and which can be applied transversely through the opening (24) against the counter-plate (15) by means of a clamping actuating means (37) and which carries a friction lining (42) towards the foil strip (1) and which in the condition of being pressed against the foil strip (1) entrains same in slip-free frictional engagement therewith in accordance with the movement of the carriage.

8. Apparatus according to claim 7 characterised in that the clamping actuating means (37) is formed by power cylinders whose pistons are hydraulically or pneumatically actuable against return springs.

9. Apparatus according to claim 7 or claim 8 characterised in that at least one pneumatic or hydraulic power cylinder (28) is provided for the stroke drive means between the frame (16) and the carriage (25), and drives the carriage (25) against at least one return spring in a direction away from the separating station (10), with an adjustable stroke movement and/or a controllable force.

10. Apparatus according to claim 7 or claim 8 characterised in that, for the stroke drive means, a motor (43) with a cam disc (45) which is driven by the motor shaft (44) is arranged on the frame (16) and a rotatably mounted cam roller (46) which rolls against the cam disc (45) is arranged on the carriage (25), wherein in the period up to complet cooling of the strip portion to room temperature (cooling time T') the cam disc (45) performs a control revolution and drives the carriage (25) against the force of return springs (47) in a direction away from the separating station (10).

11. Apparatus according to claim 10 characterised in that a spring member (49) is incorporated into the power drive chain between the cam roller (46) and the carriage (25).
